# FASCICULE DE BREVET EUROPEEN

(11) **EP 1 857 890 B1**
(45) Date de publication et mention de la délivrance du brevet: **30.05.2012**
(21) Numéro de dépôt: 07000230.8
(22) Date de dépôt: 08.01.2007
(51) Int. Cl.: G04B 1/12, G04B 19/253, G04B 19/25, G04B 3/04

(54) **Dispositif de déclenchement d'une impulsion**
Vorrichtung zur Auslösung eines Impulses
Device for triggering a pulse

(30) Priorité: 30.03.2006 CH 5112006
(43) Date de publication de la demande: 21.11.2007
(73) Titulaire: Richemont International S.A., 1752 Villars-sur-Glâne (CH)
(72) Inventeur: Vandel, Philippe, 39220 Bois d'Amont (FR)
(74) Mandataire: Micheli & Cie SA

(56) Documents cités:
- EP-A1- 1 498 788
- FR-A- 745 474
- FR-A- 747 876
- GB-A- 665 847

## Description

La présente invention a pour objet un dispositif de déclenchement d'une impulsion et plus particulièrement un dispositif périodique de déclenchement d'une impulsion mécanique pour la commande d'un mécanisme, par exemple d'un mécanisme de quantième d'un mouvement ou module d'horlogerie.

De tels dispositifs de déclenchement périodique d'une impulsion sont connus du document EP 1 498 788 et FR 745.474 et plus particulièrement par le document FR 747 876 considéré comme l'état de la technique le plus proche qui divulgue un dispositif de déclenchement d'impulsion mécanique pour mouvement d'horlogerie comportant une roue de commande entraînée en rotation par un mobile d'un mouvement d'horlogerie; une came de commande comportant au moins une levée concentrique à la roue de commande et reliée à celle-ci par un dispositif d'entraînement dans un sens seulement; un levier pivotant comportant un palpeur coopérant avec la surface périphérique de la came de commande contre laquelle il est appliqué par une action élastique ; un barillet dont le tambour comporte une butée capable de s'appuyer contre un bloqueur qui empêche la rotation du tambour du barillet, par le fait que la chute du palpeur du levier d'une levée de la came de commande actionne le bloqueur pour libérer le tambour du barillet afin que le barillet puisse se désarmer d'un angle prédéterminé.

On est fréquemment confronté en mécanique horlogère, mais également dans d'autres domaines de la technique, à devoir délivrer à un poussoir de commande une impulsion à intervalle de temps déterminé. Le problème qui se pose est fréquemment que la force ou le couple nécessaire pour commander ce poussoir est trop élevé pour pouvoir être prélevé sur le moteur du mouvement d'horlogerie qui commande l'instant auquel l'impulsion doit être délivrée.

La présente invention apporte une solution à ce problème en rendant la force ou le couple nécessaire à l'actionnement du poussoir indépendant du moteur du mouvement d'horlogerie commandant l'instant de l'impulsion.

Le dispositif selon l'invention permet de déclencher une impulsion mécanique à un instant donné, sans que la force nécessaire à l'actionnement du poussoir délivrant l'impulsion mécanique ne dépende du moteur du mouvement d'horlogerie commandant l'instant où l'impulsion est délivrée et se distingue par les caractéristiques énumérées à la revendication 1.

Le dessin annexé illustre schématiquement et à titre d'exemple une forme d'exécution particulière du dispositif de déclenchement d'une impulsion selon l'invention.
La figure 1 est une vue en plan du dispositif juste après minuit où une impulsion vient d'être déclenchée.
La figure 2 est une vue en plan du dispositif juste avant minuit où une impulsion va être déclenchée dans les minutes qui suivent.
La figure 3 est une coupe partielle suivant la ligne A-A de la figure 2.
La figure 4 est une coupe partielle suivant la ligne B-B de la figure 2.

Le dispositif de déclenchement d'une impulsion selon l'invention sera décrit en référence à la forme d'exécution illustrée au dessin à titre d'exemple qui est un dispositif permettant de commander à partir d'un mouvement d'horlogerie, une fois par jour, une impulsion sur un poussoir de commande.

Le dispositif est illustré monté sur une platine 1 et comporte une roue de commande 2 pivotée concentriquement à un axe 3 et entraînée à raison d'une révolution complète par jour à partir d'une roue des heures 4 d'un mouvement d'horlogerie non illustré.

Cette roue de commande 2 comporte des lumières oblongues 5a, 5b, 5c, trois dans l'exemple illustré, réparties de préférence uniformément autour de l'axe de rotation de cette roue de commande 2.

Un ressort 6 à trois branches est disposé sous la roue de commande 2 dont le moyeu 7 est pivoté sur l'axe 3 et sert à son tour le pivot à la roue de commande 2. Ce moyeu 7 traverse la roue de commande en son centre et se termine par une extrémité comportant un plat 8. Une came de commande 9 en forme de came escargot est chassée sur l'extrémité du moyeu 7 du ressort 6. Ainsi, l'ensemble formé par le ressort 6 et la came de commande 9 est libre et indépendant de la roue de commande 2 mais concentrique à celle-ci.

Le ressort 6 comporte trois branches 10, 11, 12 coopérants chacune avec une des lumières 5a, 5b, 5c de la roue de commande 2. L'extrémité de chaque branche 10, 11, 12 comporte un pliage faisant en sorte que ces extrémités se trouvent à l'état de repos des branches du ressort 6, engagées dans les lumières 5a, 5b, 5c correspondantes de la roue de commande 2.

Ainsi, grâce à cet accouplement élastique lorsque la roue de commande 2 est entraînée en rotation dans le sens horaire de la flèche F1, le ressort 6 est également entraîné de même que la came de commande 9. Par contre lorsque la roue de commande 2 est entraînée dans le sens anti-horaire, par exemple lors d'une mise à l'heure en arrière du mouvement d'horlogerie, les branches 10, 11, 12 du ressort 6 s'écartent axialement de la roue de commande 2, de sorte que ni le ressort 6 ni la came de commande 9 ne sont entraînés en sens anti-horaire.

Cet arrangement constitue ainsi un dispositif d'accouplement unidirectionnel permettant d'entraîner la came de commande 9 dans un seul sens de rotation par la roue de commande 2.

Lorsqu'on fait une mise à l'heure de la roue des heures 4 en tournant les aiguilles en arrière, les trois bras du ressort 6 sortent des ouvertures 5a, 5b, 5c et la came 9 n'est plus entraînée par la roue de commande 2. L'entraînement reprendra lorsque la roue des heures 4 aura retrouvé sa position. Ce premier mécanisme est nécessaire car la came ne doit pas tourner en arrière.

Il est à noter que les lumières 5a, 5b et 5c se trouvent sur des rayons différents de sorte que chacune d'elle ne peut coopérer qu'avec une extrémité 10, 11, 12 correspondante du ressort 6. Ainsi les lumières 5a, 5b, 5c ne peuvent être accouplées au ressort 6 que dans une seule position par tour où les extrémités pliées 10, 11, 12 entrent dans lesdites lumières.

La roue de commande 2 comporte le double de dent de la roue des heures 4 et est donc entraînée en rotation à raison d'une révolution complète en vingt-quatre heures

Le dispositif de déclenchement comporte encore un levier 13 pivoté sur la platine 1 en 14. Ce levier comporte un palpeur 15 coopérant avec la périphérie de la came escargot 9 puisque le levier 13 est soumis à l'action d'un ressort de rappel 16 tendant à appliquer le palpeur 15 contre la périphérie de cette came de commande 9.

Un doigt 17 est monté pivotant en 18 sur l'extrémité libre du levier 13 et se termine par une face d'actionnement 19. L'autre extrémité du doigt 17 comporte une goupille 20 soumise à l'action d'un ressort de rappel 21 fixé sur le levier 13 et tendant à maintenir cette goupille 20 en appui sur la tranche de ce levier 13.

Le dispositif de déclenchement comporte encore un barillet comportant un tambour 22 renfermant un ressort de barillet et un rochet avec son cliquet pour l'armage du ressort comme un barillet classique. Le ressort du barillet est fixé à l'une de ses extrémités sur l'axe du barillet 23 tandis que l'autre est fixée à l'intérieur du tambour de barillet 22.

Le tambour de barillet 22 est solidaire d'une came d'actionnement 24 en forme de came escargot dont la périphérie coopère avec le palpeur 25 d'une bascule 26 pivotée sur la platine 1 en 27.

L'extrémité libre 28 de cette bascule 26 coopère avec le poussoir 29 d'un correcteur 30, ce poussoir se déplaçant linéairement par rapport à la douille du correcteur 30 contre l'action d'un ressort de rappel non illustré tendant à déplacer ledit poussoir 29 en direction de l'extrémité libre 28 de la bascule 26. La bascule 26 est soumise à l'action d'un ressort de rappel 37 plaquant le palpeur 25 contre la calme d'actionnement 24.

Le tambour 22 du barillet comporte une butée 31 reposant sur l'extrémité libre 32 d'un cliquet 33 pivoté en 34 sur la platine 1 et soumis à l'action d'un ressort de rappel 35 tendant à maintenir l'extrémité libre 32 du cliquet 33 contre la paroi périphérique du tambour 22 du barillet. L'autre extrémité du cliquet 33 porte une goupille 36 située, lorsque le cliquet 33 est en position de repos, sur la trajectoire de la face d'actionnement 19 du doigt 17 du levier 13, lorsque ce levier 13 tombe de la partie la plus excentrée de la came de commande 9.

Le fonctionnement du dispositif de déclenchement décrit est le suivant :

A partir de la position du dispositif illustré à la figure 1, qui correspond à la position qu'il occupe juste après minuit et après qu'une impulsion ait été déclenchée et que le cliquet 33 soit revenu sous l'action de son ressort de rappel 35 en position de blocage du tambour de barillet 22, la roue des heures 4 entraîne la roue de commande 2 dans le sens de la flèche F1. Le palpeur 15 du levier 13 suit la périphérie de la came de commande 9 et se déplace dans le sens horaire contre l'action de son ressort de rappel 16. Pendant ce déplacement le doigt 17 bute contre la goupille 36 du cliquet 33 puis échappe à celle-ci et revient en position de repos sous l'action de son ressort de rappel 21. Ce déplacement en sens horaire du levier 13 se poursuit jusqu'à ce qu'il occupe peu avant minuit la position illustrée à la figure 2 ou il va échapper à la partie la plus haute de la came de commande 9.

Un instant plus tard le palpeur 15 du levier 13 échappe à la came de commande 9 et retombe en position basse sous l'action de son ressort de rappel 16. Pendant cette chute du levier 13, le doigt 17 qu'il porte déplace, par sa face d'actionnement 19 agissant sur la goupille 36, le cliquet 33 libérant ainsi le tambour 22 du barillet.

Ce tambour de barillet 22 tourne sous l'action de son propre ressort de barillet dans le sens anti-horaire, la came escargot 24 pousse la bascule 26 provoquant l'actionnement c'est-à-dire l'impulsion du poussoir 29. Au bout d'un tour le tambour de barillet 22 est à nouveau bloqué par le cliquet 33 et le palpeur 25 de la bascule 26 est retombé sur la partie basse de la came escargot 24. Le cycle de déclenchement peut recommencer. Le temps pris par le barillet 22, 23 pour se désarmer d'un tour dépendra de la tension de son ressort moteur et de la résistance du mécanisme de commande actionné par le poussoir 29. De préférence, quand le mécanisme de commande est un module d'horlogerie comme un quantième, le désarmage et donc la durée de l'impulsion sont assez rapides, par exemple d'environ un seconde ou moins.

Dans ce dispositif selon l'invention, c'est donc la roue de commande 2, la came de commande 9 et le levier 13 muni de son doigt 17, constituant des premiers moyens, qui déterminent le moment de l'impulsion mais l'énergie nécessaire pour pousser le poussoir 29 est délivrée par le barillet 22, 23 et non pas par le moteur du mouvement d'horlogerie entraînant la roue de commande 2. Le barillet 22, 23, la came d'actionnement 24, le cliquet 33 et la bascule 26 constituant des seconds moyens,

Le doigt 17 et le cliquet 33 (ainsi que les ressorts de rappel 21 et 35) constituent un bloqueur du barillet 22, 23 qui est dégagé pour une courte durée immédiatement après la chute du levier 13 afin que le barillet puisse se désarmer d'un angle prédéterminé. Dans le cas décrit, cet angle de désarmement est de 360° soit un tour, mais dans des variantes l'angle de désarmement du barillet peut varier. Par exemple, si la came 24 a deux levées et le tambour du barillet comporte deux butées, l'angle de désarmement du barillet pourrait être de 180°.

Dans l'exemple illustré le dispositif de déclenchement délivre une impulsion par vingt-quatre heures, mais dans des variantes, l'intervalle entre deux impulsions peut être différent. Il suffit soit d'entraîner la roue de commande 2 à une autre vitesse, soit de prévoir une came de commande 9 à deux ou plusieurs levées.

Le dispositif de déclenchement décrit peut être complété par une sécurité (non représentée) de manière à pouvoir limiter le nombre d'impulsions entre deux remontages du barillet 22, 23. En effet lorsque le barillet est presque totalement désarmé, il ne peut pas faire complètement son tour et s'arrêtera avant d'avoir complété son impulsion, ce qui n'est pas souhaité.

Sur le tambour du barillet 22 est pivotée une croix de Malte excentrée (non illustrée) qui fait un quart de tour à chaque tour de barillet sous l'action d'un doigt fixé sur l'arbre 23 de barillet.

Cette croix de Malte a une de ses quatre dents pleine ce qui empêche le barillet de se désarmer de plus de trois tours. Après désarmage de ces trois tours la croix de Malte aura une position telle, qu'elle empêchera, par l'intermédiaire d'un levier (non illustré), le cliquet 33 de se soulever et interdira le déclenchement d'une nouvelle impulsion.

Il faudra remonter le barillet pour permettre au mécanisme de déclenchement de fonctionner à nouveau.

Le dispositif de déclenchement d'impulsion décrit peut commander à partir d'un mouvement d'horlogerie un module additionnel situé, soit dans la même enceinte ou boîte que le mouvement, soit en dehors de cette boîte, le correcteur 29, 30 permettant une traversée étanche de cette boîte de montre.

De plus, ce dispositif est particulièrement bien adapté pour équiper une pièce d'horlogerie mécanique, à remontage manuel. Dans ce cas, il est possible de remonter simultanément à partir d'une couronne de remontoir le barillet formant le moteur du mouvement d'horlogerie et le barillet 22, 23 du présent dispositif de déclenchement.

D'une façon générale, le dispositif de déclenchement d'impulsion mécanique comporte des premiers moyens 2,6,9,13 et 17 entraînés par un mouvement d'horlogerie, dans l'exemple illustré par la roue des heures 4 d'un mouvement d'horlogerie non illustré, déterminant le ou les moments où une impulsion doit être délivrée et des seconds moyens 22,23,24,26,30, 33, déclenchés par lesdits premiers moyens, délivrant une impulsion mécanique de force et d'amplitude prédéterminées à partir d'un organe moteur 22,23 indépendant du mouvement d'horlogerie.

## Revendications

1. Dispositif de déclenchement d'impulsion mécanique pour mouvement d'horlogerie, ce dispositif comportant une roue de commande (2) agencée pour être entraînée en rotation par un mobile (4) d'un mouvement d'horlogerie; une came de commande (9) comportant au moins une levée concentrique à la roue de commande (2) et reliée à celle-ci par un dispositif d'entraînement dans un sens seulement (6); un levier pivotant (13) comportant un palpeur (15) coopérant avec la surface périphérique de la came de commande (9) contre laquelle il est appliqué par une action élastique (16); un barillet (22, 23) dont le tambour (22) comporte une butée (31) capable de s'appuyer contre un bloqueur (31,33,35) qui empêche la rotation du tambour du barillet ; le palpeur (15) du levier (13) étant agencé pour, lors de sa chute d'une levée de la came de commande (9) actionner le bloqueur (31,33,35) pour libérer le tambour (22) du barillet (22,23) afin que le barillet puisse se désarmer d'un angle prédéterminé; **caractérisé par le fait que** le tambour de barillet porte une canne d'actionnement (24) et **par le fait que** ce dispositif comporte encore un poussoir (29) d'un correcteur et une bascule (26) pivotée à une de ses extrémités et comportant un palpeur (25) coopérant avec la périphérie de la came d'actionnement (24); l'extrémité libre de cette bascule (26) étant agencée pour actionner ledit poussoir (29) du correcteur (29, 30).

2. Dispositif selon la revendication 1, **caractérisé par le fait qu'**un doigt (17) est pivoté sur l'extrémité libre du levier (13) et maintenu en position de repos par un ressort de rappel (21) fixé sur le levier (13) **par le fait que** le bloqueur (31, 33, 35) comprend un cliquet (33) et **par le fait que** l'extrémité (19) du doigt (17) du levier (13) est placée de manière à entrer en contact avec une goupille (36) du cliquet (33) lorsque le palpeur (15) du levier (13) tombe d'une levée de la came de commande (9) provoquant ainsi la libération du tambour (22) du barillet (22,23).

3. Dispositif selon la revendication 1 ou la revendication 2, **caractérisé par le fait que** le dispositif d'entraînement dans un seul sens de la came de commande (9) par la roue de commande (2) comporte un ressort (6), solidaire de la came de commande (9), comportant trois bras élastiques (10, 11, 12) dont les extrémités comportent un pliage; et **par le fait que** la roue de commande (2) comporte trois lumières oblongues (5a, 5b, 5c) destinées à recevoir les extrémités des bras élastiques (10, 11, 12) du ressort (6).

4. Dispositif selon la revendication 3, **caractérisé par le fait que** les lumières (5a, 5b, 5c) de la roue de commande (2) sont disposées sur des rayons différents les uns des autres de même que les extrémités des bras élastiques (10, 11, 12) de sorte que le ressort (6) ne puisse s'encliqueter avec la roue de commande (2) que dans une seule position angulaire déterminée.

5. Dispositif selon l'une des revendications précédentes, **caractérisé par le fait que** le barillet (22, 23) comporte un dispositif limitant le nombre de tours de son tambour (22) après chaque remontage du ressort de ce barillet (22, 23).

6. Dispositif selon l'une des revendications précédentes, **caractérisé par le fait que** l'angle prédéterminé de désarmement du barillet (22,23) est de 360°.

## Claims

1. Tripping device of mechanical pulses for horological movement, this device comprising a control wheel (2) arranged to be driven in rotation by a mobile (4) of a horological movement; a control cam (9) comprising at least a lift concentric to the control wheel (2) and connected to it by a one direction only driving device (6); a pivoting lever (13) comprising a feeler (15) cooperating with the peripheral surface of the control cam (9) against which it is forced by a resilient action (16); a barrel (22, 23) the case (22) of which comprises a stop (31) able to rest against a stopper (31, 33, 35) which hinders the rotation of the barrel case; the feeler (15) of the lever (13) being arranged to, during its fall from a lift of the control cam (9), actuate the stopper (31, 33, 35) to liberate the case (22) of the barrel (22, 23) so that it can disarm of a predetermined angle **characterized by** the fact that the cam of the barrel carries an actuating cam( 24) and by the fact that this device comprises further a pusher (29) of a corrector and a rocker (26) pivoted at one of its ends and comprising a feeler (25) cooperating with the periphery of the control cam (24); the free end of this rocker (26) being arranged to actuate the said pusher (29) of the corrector (29, 30).

2. Device according to claim 1 **characterized by** the fact that a finger (17) is pivoted on the free end of the lever (13) and maintained in rest position by means of a return spring (21) fastened on the lever (13); by the fact that the stopper (31, 33, 35) comprises a pawl (33) and by the fact that the end (19) of the finger 17 of the lever (13) is placed in such a way to enter in contact with a pin (36) of the pawl (33) when the feeler (15) of the lever (13) falls from a lift of the control cam (9) causing thus the liberation of the case (22) of the barrel (22, 23).

3. Device according to claim 1 or 2 **characterized by** the fact that the one direction only driving device of the control cam (9) by the control wheel (2) comprises a spring (6), fast with the control cam (9), comprising three resilient arms (10, 11, 12) the ends of which have a folding; and by the fact that the control wheel (2) comprises three elongated slots (5a, 5b, 5c) intended to receive the ends of the resilient arms (10, 11, 12) of the spring (6).

4. Device according to claim 3 **characterised by** the fact that the slots (5a, 5b, 5c) of the control wheel (2) are located on different radii as well as the ends of the resilient arms (10, 11, 12) so that the spring (6) can ratch with the control wheel (2) in only one defined angular position.

5. Device according to one of the preceding claims, **characterized by** the fact that the barrel (22, 23) comprises a device limiting the number of revolutions of its case (22) after each winding up of the spring of this barrel (22, 23).

6. Device according to one of the preceding claims, **characterized by** the fact that the predetermined angle of release of the barrel (22, 23) is of 360°.

## Patentansprüche

1. Vorrichtung zur Auslösung von mechanischen Impulsen für ein Uhrwerk, wobei diese Vorrichtung ein Steuerrad (2), das gestaltet ist, um durch ein Zahnrad (4) mit Achse eines Uhrwerks drehbar angetrieben zu werden; einen Steuernocken (9), der mindestens einen Hub umfasst, der konzentrisch zum Steuerrad (2) ist, und damit durch eine Vorrichtung (6) zum Antrieb in nur eine Richtung verbunden ist; einen schwenkbaren Hebel (13), der einen Taster (15) umfasst, der mit der Umfangsfläche des Steuernockens (9) zusammenwirkt, gegen die er durch eine Federkraft (16) angelegt wird; und ein Federhaus (22, 23) umfasst, dessen Trommel (22) einen Anschlag (31) umfasst, der in der Lage ist, sich gegen einen Blockierhebel (31, 33, 35) zu stützen, der die Drehung der Trommel des Federhauses verhindert; wobei der Taster (15) des Hebels (13) gestaltet ist, um bei seinem Sinken um einen Hub des Steuernockens (9) den Blockierhebel (31, 33, 35) zu betätigen, um die Trommel (22) des Federhauses (22, 23) abzukuppeln, damit das Federhaus sich um einen vorbestimmten Winkel entspannen kann; **dadurch gekennzeichnet, dass** die Federhaustrommel einen Betätigungsnocken (24) trägt und **dadurch**, dass diese Vorrichtung auch einen Drücker (29) eines Reglers und eine Wippe (26) umfasst, die an einem ihrer Enden geschwenkt ist und einen Taster (25) umfasst, der mit dem Umfang des Betätigungsnockens (24) zusammenwirkt; wobei das freie Ende dieser Wippe (26) gestaltet ist, um einen Drücker (29) eines Korrektors (29, 30) zu betätigen.

2. Vorrichtung nach Anspruch 1, **dadurch gekennzeichnet, dass** ein Zapfen (17) auf dem freien Ende des Hebels (13) geschwenkt ist und durch eine am Hebel (13) befestigte Rückholfeder (21) in der Ruhestellung gehalten wird; **dadurch**, dass der Blockierhebel (31, 33, 35) eine Sperrklinke (33) umfasst, und **dadurch**, dass das Ende (19) des Zapfens (17) des Hebels (13) derart angeordnet ist, dass er mit einem Stift (36) der Sperrklinke (33) in Berührung gelangt, wenn der Taster (15) des Hebels (13) um einen Hub des Steuernockens (9) fällt, wodurch die Abkupplung der Trommel (22) des Federhauses (22, 23) bewirkt wird.

3. Vorrichtung nach Anspruch 1 oder Anspruch 2, **dadurch gekennzeichnet, dass** die Vorrichtung zum Antrieb des Steuernockens (9) in eine einzige Richtung durch das Steuerrad (2) eine Feder (6) umfasst, die fest mit dem Steuernocken (9) verbunden ist und drei Federarme (10, 11, 12) umfasst, deren Enden eine Biegung umfassen; und **dadurch**, dass das Steuerrad (2) drei längliche Öffnungen (5a, 5b, 5c) umfasst, die dazu bestimmt sind, die Enden der Federarme (10, 11, 12) der Feder (6) aufzunehmen.

4. Vorrichtung nach Anspruch 3, **dadurch gekennzeichnet, dass** die Öffnungen (5a, 5b, 5c) des Steuerrads (2) wie auch die Enden der Federarme (10, 11, 12) in Radien angeordnet sind, die sich voneinander unterscheiden, derart, dass die Feder (6) nur in einer einzigen bestimmten Winkelstellung mit dem Steuerrad (2) einrasten kann.

5. Vorrichtung nach einem der vorhergehenden Ansprüche, **dadurch gekennzeichnet, dass** das Federhaus (22, 23) eine Vorrichtung umfasst, die die Anzahl der Drehungen seiner Trommel (22) nach jedem Aufzug der Feder dieses Federhauses (22, 23) begrenzt.

6. Vorrichtung nach einem der vorhergehenden Ansprüche, **dadurch gekennzeichnet, dass** der vorbestimmte Entspannungswinkel des Federhauses (22, 23) 360° beträgt.
